# EUROPÄISCHE PATENTSCHRIFT

(11) **EP 0 444 409 B1**
(45) Veröffentlichungstag und Bekanntmachung des Hinweises auf die Patenterteilung: **29.03.1995**
(21) Anmeldenummer: 91100557.7
(22) Anmeldetag: 18.01.1991
(51) Int. Cl.: B42C 5/02

(54) **Buchbindemaschine zum Rückenrunden von Buchblocks**
Bookbinding machine for rounding the backs of book blocks
Machine à relier pour arrondir les dos de blocs de livres

(30) Priorität: 26.02.1990 DE 4005948
(43) Veröffentlichungstag der Anmeldung: 04.09.1991
(73) Patentinhaber: Kolbus GmbH & Co. KG, D-32369 Rahden (DE)
(72) Erfinder: Rathert, Horst, W-4950 Minden (DE)

(56) Entgegenhaltungen:
- DE-A- 1 536 507
- FR-A- 1 439 825
- US-A- 1 489 896
- US-A- 1 959 656
- US-A- 2 010 810

## Beschreibung

Die Erfindung betrifft eine Buchbindemaschine zum Rückenrunden von Buchblocks mit einer den Buchblock einspannenden Fördereinrichtung und mit einer Rückenrundeeinrichtung, die nach Freigabe des Buchblocks durch die Fördereinrichtung auf den Buchblock einwirkt, wobei die Fördereinrichtung aus in einer geschlossenen Umlaufbahn kontinuierlich bewegbaren Buchblockklammern besteht und die Rückenrundeeinrichtung synchron mit den Buchblockklammern längs eines definierten Streckenabschnitts der Umlaufbahn antreibbar ist.

Aus der FR-A-1439825 ist eine derartige Buchbindemaschine bekannt. Die Rückenrundeeinrichtung wird dabei von einer in Querrichtung konkaven Gegendruckplatte sowie aus einem in Querrichtung konvexen dem Vorderschnitt des Buchblocks entsprechend geformten Stempel oberhalb der Gegendruckplatte gebildet.

Aus der US-A-1959656 ist eine Buchbindemaschine zu entnehmen mit einer nach dem Walzenrundeprinzip arbeitenden Rundeeinrichtung und mit einer Einrichtung zum Formen der Buchblockrücken. Dabei werden die Buchblocks zwischen zwei Rundewalzen auf eine Auflage unter Anlage an einem Anschlag verbracht und von den Rundewalzen erfaßt. Diese wirken auf die beiden Seiten des Buchblocks zum Ausführen des Rundevorgangs ein und fördern gleichzeitig den Buchblock abwärts nachdem zuvor die Auflage entfernt wurde.

Zusammen mit der Drehbewegung werden die Rundewalzen automatisch in Längsrichtung auf ihren Lagerwellen verfahren und nach Aufnahme des Buchblocks durch Klemmbacken der Abpreßeinrichtung von den Rundewalzen wieder freigegeben, um in ihre Ausgangsposition zurückzukehren.

Die Aufgabe der Erfindung wird darin gesehen, eine Buchbindemaschine zum Rückenrunden von Buchblocks der gattungsgemäßen Art zu schaffen, mit der sich bei hoher Arbeitsgeschwindigkeit eine qualitativ hochwertige Rückenrundung erzielen läßt. Gelöst wird die Aufgabe durch die kennzeichnenden Merkmale des Anspruchs 1.

Mit der erfindungsgemäßen Buchbindemaschine wird erstmals ein Weg aufgezeigt, das Rückenrunden von Buchblocks durch das Walzenrundeprinzip in einem Buchblocktransportsystem mit in einer geschlossenen Umlaufbahn kontinuierlich bewegbaren Buchblockklammern durchzuführen. Bekanntlich wurden solche Buchblocktransportsysteme bisher ausschließlich für Buchbindemaschinen im Höchstleistungsbereich eingesetzt.

Die Buchbindemaschine nach der Erfindung bietet den technischen Vorteil einer wesentlichen Steigerung der Arbeitsgeschwindigkeit bei Erzielung optimaler Rundeergebnisse.

Nach einem weiteren Merkmal der Erfindung sind die Rundewalzen in den Ausnehmungen der Klemmbacken vertikal verfahrbar und die Vertikalbewegung ist der Drehbewegung der Rundewalzen überlagert derart, daß die infolge der Drehbewegung erzeugte Vertikalbewegung des Buchblocks kompensiert wird, wobei vorzugsweise dessen außenliegenden Blätter bzw. Druckbogen auf konstantem Niveau gehalten werden. Das durch die Kompensationsbewegung bewirkte Halten des Buchblocks in der Klammer des Buchblocktransportsystems in einer definierten Position, ist für den nachfolgenden Arbeitsprozess von Bedeutung.

Eine weitere Steigerung der Arbeitsgeschwindigkeit läßt sich gemäß einem weiteren Merkmal der Erfindung dadurch erzielen, daß in der Buchbindemaschine wenigstens eine weitere Rückenrundeeinrichtung zum gleichzeitigen Rückenrunden von mehreren Buchblocks angeordnet ist.

Andere vorteilhafte Merkmale ergeben sich aus den verbleibenden Unteransprüchen.

Ein Ausführungsbeispiel der Erfindung wird nachfolgend anhand der schematischen Zeichnungen näher erläutert. Dabei zeigen:
- Fig. 1: eine Seitenansicht der Einrichtung zum Rückenrunden von Buchblocks in einer Buchbindemaschine;
- Fig. 2: eine Schnittansicht durch die Antriebsanordnung gemäß der Schnittlinie C-D in Fig. 4, vergrößert dargestellt;
- Fig. 3: die Einrichtung zum Rückenrunden in einer Seitenansicht;
- Fig. 4: die Einrichtung zum Rückenrunden in einer Seitenansicht gemäß der Schnittlinie A-B in Fig. 1.

Die Einrichtung zum Rückenrunden von Buchblocks 1 ist erfindungsgemäß einem Buchblocktransporttsystem einer Buchbindemaschine zugeordnet mit einer Vielzahl von in gleichen gegenseitigen Abständen zueinander liegenden Buchblockklammern 2, mit je einem Paar mit veränderbarem Abstand gegenüberliegenden Klemmbacken 3 und 4, die zum Aufbringen einer Haltekraft einen Anpreßdruck auf die Seiten eines mit dem Rücken nach unten weisenden Buchblock 1 ausüben. Dabei ist die innere Klemmbacke 4 der Buchblockklammer 2 ortsfest an einem in Führungen 5 eines Maschinengestells laufenden, mit einer Transportkette antriebsmäßig verbundenen Tragrahmen 6 befestigt und die äußere Klemmbacke 3 zur inneren Klemmbacke 4 über nicht dargestellte Betätigungsmittel im Sinne eines Schließens und Öffnens zur Aufnahme bzw. Freigabe eines Buchblocks 1 parallel verschiebbar. Die Buchblockklammer 2 mit den eingespannt gehaltenen Buchblocks 1 sind längs einer geschlossenen Umlaufbahn von der um Umlenkkettenräder geführten Transportkette kontinuierlich angetrieben.

Die Einrichtung zum Rückenrunden von Buchblocks befindet sich im wesentlichen unterhalb des Buchblocktransportsystems und in einem geradlinig verlaufenden Streckenabschnitt und wird von einer Antriebsanordnung, deren nähere Beschreibung an anderer Stelle erfolgt, mit den kontinuierlich laufenden Buchblockklammern 2 längs der Bewegungsbahn über eine definierte Wegstrecke synchron vor- und danach unter Umkehrung ihrer Bewegungsrichtung in die Ausgangsposition zurückbewegt.

Beim Rückenrunden von Buchblocks nach dem Walzenrundeverfahren erfolgt bekanntlich eine fließende Relativverschiebung der einzelnen Blätter bzw.

Druckbogen durch gleichzeitiges Abwälzen geriffelter Rundewalzen über einen definierten Drehwinkel sowie unter Druckanwendung, wobei die Blätter bzw. Druckbogen beim Durch lauf des Buchblocks durch die Rundewalzen zur Buchblockmitte hin zunehmend vorgeschoben werden und somit der Buchblock seine gewünschte gerundete Rückenform und Vorderschnittform erhält.

Um das Rückenrundeverfahren an einem Buchblock 1 innerhalb der Buchblockklammer 2 durchführen zu können, sind gemäß der Erfindung Ausnehmungen 3a, 4a in der inneren und äußeren Klemmbacke 4, 3 vorgesehen, durch die die Rundewalzen 7, 8 während ihres Synchronlaufs mit der Buchblockklammer 2 zu den Buchblockseiten hin- und zurückbewegbar sind. Diese in Querrichtung erfolgende Bewegung der beiden Rundewalzen muß zwangsläufig zeitlich derart auf die Öffnungs- und Schließbewegung der Klemmbacken 3, 4 abgestimmt sein, daß der Buchblock 1 erst nach Übernahme durch die Rundewalzen 7, 8 von den Klemmbacken 3, 4 freigegeben wird, worauf unmittelbar der Rundevorgang einsetzt, indem sich die drehangetriebenen Rundewalzen 7, 8 an den Seiten des Buchblocks 1 abwälzen.

Wie besonders deutlich aus Figur 2 ersichtlich, werden die beiden Rundewalzen 7, 8 gleichzeitig mit ihrer Drehbewegung gemäß Pfeilrichtung in den Ausnehmungen 3a, 4a der Klemmbacken 3, 4 aus einer unteren Position in eine obere strichpunktiert dargestellte Position angehoben, wodurch die infolge Abwälzens der Rundewalzen 7, 8 an den Seiten des Buchblocks 1 auftretende nach unten gerichtete Vertikalbewegung des Buchblocks 1 kompensiert und somit die Falzkante am Rande des Buchblocks in der Buchblockklammer 2 auf konstantem Niveau gehalten wird.

Nach ausgeführtem Rundevorgang und Abschwenken kehren die Rundewalzen 7, 8 in ihre untere Ausgangsposition zurück.

Die längs der Bewegungsbahn der Buchblockklammern 2 vor- und zurück laufend angetriebene Einrichtung zum Rückenrunden von Buchblocks 1 weist einen Rahmen 10 auf, der sich aus einer Grundplatte 10a und einer Tragplatte 10b zusammensetzt, die auf Vertikalführungen 17 der Grundplatte 10a in vertikaler Ebene verfahrbar ist.

Von der höhenbeweglichen Tragplatte 10b werden beidseitig der Buchblockbewegungsebene in diametraler Anordnung um einen mittleren Drehpunkt schwenkbar gelagerte Schwenkhebel 14, 15 aufgenommen, in denen die beiden Rundewalzen 7, 8 jeweils endseitig frei drehbar gelagert sind. Hierzu befinden sich auf der Tragplatte 10b Lagerböcke 11, 12 zur Aufnahme von Lagerwellen 13, die wiederum die Schwenkhebel 14, 15 tragen.

Die Schwenkbewegung der Rundewalzen 7, 8, ausgeführt über die Schwenkhebel 14, 15 zu den Buchblockseiten hin und zurück, geht von einem Arbeitszylinder 16 aus, an dessen Zylinder 16a der unter der inneren Klemmbacke 4 liegende Schwenkhebel 15 und an dessen Kolbenstange 16b der unter der äußeren Klemmbacke 3 liegende Schwenkhebel 14 angreift. Durch Beaufschlagen des Arbeitszylinders 16 werden die beiden Schwenkhebel 14, 15 mit den Rundewalzen 7, 8 durch Ausfahren der Kolbenstange 16b um ihre mittigen Drehpunkte zu den Buchblockseiten hin verschwenkt. Das Abschwenken erfolgt durch Zurückziehen der Kolbenstange 16 bis hin zur Anlage der Schwenkhebel 14, 15 an Anschläge 18.

Die Vertikalbewegung der beiden Rundewalzen 7, 8 in den Ausnehmungen 3a, 4a der Klemmbacken 3, 4 und die gleichzeitig ablaufende Drehbewegung der beiden Rundewalzen 7, 8 zum Ausführen des Rundevorgangs erfolgt in zeitlicher Abstimmung mit der Querbewegung zu den Buchblockseiten hin und mit der kontinuierlich laufenden Buchblockklammer 2 von einer gemeinsamen nicht weiter dargestellten Antriebsquelle ausgehend auf einen Antriebshebel 20, durch den Parallelhebelanordnungen 21, wiederum auf beiden Seiten der Buchblockbewegungsebene liegend sowie untereinander verbunden, betätigt werden. Die Parallelhebelanordnungen greifen jeweils an zwei voneinander entfernt liegenden Punkten der Tragplatte 10b an, um diese, geführt auf Vertikalführungen 17, zwischen einer unteren und oberen Endstellung zu verfahren.

Mit der Vertikalbewegung führen die beiden Rundewalzen 7, 8 eine definierte Drehbewegung zum Vollziehen des Rundevorgangs am Buchblock aus, indem ortsfeste Zahnstangen 22 und 22a Zahnritzel 23 auf den Lagerwellen 13 in Drehbewegung versetzen. Von dem Zahnritzel 23 aus erfolgt die Übertragung der Drehbewegung auf die Rundewalzen 7, 8 über einen Zahnriemen 29 zwischen einem Zahnrad 24 auf der Lagerwelle 13 und einem Zahnrad 25 auf einer im Schwenkhebel 14, 15 gelagerten Zwischenwelle 26. Auf dieser befindet sich ein Zahnrad 27, das mit einem Zahnrad 28 auf der Achse der Rundewalzen 7, 8 in Eingriff steht.

Während die Zahnstange 22 zum Erzeugen des Drehantriebs der Rundewalze 8 mit der Grundplatte 10a verschraubt ist, läßt sich die Position der Zahnstange 22a, von der aus der Drehantrieb der Rundewalze 7 ausgeht, auf der Grundplatte 10a in Querrichtung über eine Schiebeführung 19 verändern. Diese Verstellung ist vorgesehen für unterschiedliche Buchblockdicken und erfolgt zusammen mit der Verschiebung des die Rundewalze 7 tragenden Schwenkhebels 14, wozu die Lagerböcke 11, wie aus Figur 1 ersichtlich, in einer Führungsbahn 11a auf der Tragplatte 10b verschiebbar sind bei gleichzeitiger Veränderung des Hubes der Kolbenstange 16b zum Betätigen der beiden Schwenkhebel 14, 15.

Wie bereits eingangs erwähnt, wird die Einrichtung zum Rückenrunden von Buchblocks 1 mit den kontinuierlich laufenden Buchblockklammern 2 des Buchblocktransportsystems längs der Bewegungsbahn über eine definierte Wegstrecke synchron vor- und zurückbewegt. Zur Durchführung dieser Bewegung trägt die Grundplatte 10a vertikale und horizontale Laufrollen 35, die auf Bahnen 34 des Maschinengestells laufen. An der Grundplatte 10a greift ein Antriebshebel 30 an, der an einer um Umlenkkettenräder 31 und 32 laufenden Kette 33 angelenkt ist und beim Umlauf der Kette die Grundplatte 10a vor- und zurückbewegt.

Es versteht sich, daß die Erfindung nicht nur auf das dargestellte Ausführungsbeispiel beschränkt ist, sondern im Rahmen der Ansprüche Abänderungen zuläßt. So ist grundsätzlich denkbar, die Antriebsmittel für die Drehbewegung der beiden Rundewalzen 7, 8 und für ihre Vertikalbewegung durch andere Mittel zu ersetzen.

Im Hinblick auf eine weitere Leistungserhöhung können in der Buchbindemaschine mehr als eine Einrichtung zum Rückenrunden hintereinander angeordnet sein, um das Rückenrunden gleichzeitig an mehreren Buchblocks durchzuführen.

## Patentansprüche

1. Buchbindemaschine zum Rückenrunden von Buchblocks mit einer den Buchblock einspannenden Fördereinrichtung und mit einer Rückenrundeeinrichtung, die nach Freigabe des Buchblocks durch die Fördereinrichtung auf den Buchblock einwirkt, wobei die Fördereinrichtung aus in einer geschlossenen Umlaufbahn kontinuierlich bewegbaren Buchblockklammern (2) besteht und die Rückenrundeeinrichtung synchron mit den Buchblockklammern (2) längs eines definierten Streckenabschnitts der Umlaufbahn antreibbar ist, dadurch gekennzeichnet, daß die Rückenrundeeinrichtung Rundewalzen (7, 8) enthält, die auf beiden Seiten des Buchblocks (1) durch eine definierte Drehbewegung sowie durch Druck einwirken und zum Ausführen des Rundevorgangs durch Ausnehmungen (3a, 4a) in Klemmbacken (3, 4) der Buchblockklammern (2) zu den Seiten des Buchblocks (1) hinund zurückbewegbar sind.

2. Buchbindemaschine nach Anspruch 1, dadurch gekennzeichnet, daß die Rundewalzen (7, 8) in den Ausnehmungen (3a, 4a) der Klemmbacken (3, 4) vertikal verfahrbar sind und die Vertikalbewegung der Drehbewegung der Rundewalzen (7, 8) überlagert ist, derart, daß die infolge der Drehbewegung erzeugte Vertikalbewegung des Buchblocks (1) kompensiert wird, wobei vorzugsweise dessen außenliegenden Blätter bzw. Druckbogen auf konstantem Niveau gehalten werden.

3. Buchbindemaschine nach Anspruch 2, dadurch gekennzeichnet, daß die Drehbewegung der Rundewalzen (7, 8) aus der Vertikalbewegung abgeleitet ist.

4. Buchbindemaschine nach Anspruch 1 bis 3, dadurch gekennzeichnet, daß die Rundewalzen (7, 8) in Schwenkhebeln (14, 15) gelagert sind, die an einer vertikal verfahrbaren Tragplatte (10b) angeordnet und über Steuermittel (16) zu den Seiten des Buchblocks (1) hin- und zurückbewegbar sind.

5. Buchbindemaschine nach Anspruch 1 bis 4, dadurch gekennzeichnet, daß die Rundewalzen (7, 8) von Antriebsanordnungen (13, 23-29) der Schwenkhebel (14, 15) umlaufend antreibbar sind, indem sich ein Zahnrad (23) der Antriebsanordnung durch Vertikalbewegung der Schwenkhebel (14, 15) an einer ortsfesten Zahnstange (22, 22a) abwälzt.

6. Buchbindemaschine nach Anspruch 1 bis 5, dadurch gekennzeichnet, daß die Tragplatte (10b) über Vertikalführungen (17) von einer Grundplatte (10a) aufgenommen und durch Antriebsmittel (20, 21) zwischen einer oberen und unteren Endstellung verfahrbar ist.

7. Buchbindemaschine nach Anspruch 1 bis 6, dadurch gekennzeichnet, daß an der Grundplatte (10a) eine Antriebsanordnung (30-33) angreift, die die Grundplatte (10a) mit der Tragplatte (10b) und den die Rundewalzen (7, 8) aufnehmenden Schwenkhebeln (14, 15) längs der Bewegungsbahn der Buchblockklammern (2) vor- und zurückbewegt.

8. Buchbindemaschine nach Anspruch 1 bis 7, dadurch gekennzeichnet, daß der Abstand zwischen den Rundewalzen (7, 8) durch Positionsveränderung der die äußere Rundewalze (7) tragenden Schwenkhebel (14) zu den gegenüberliegenden Schwenkhebeln (15) einstellbar ist.

9. Buchbindemaschine nach Anspruch 1 bis 8, dadurch gekennzeichnet, daß in dieser wenigstens eine weitere Rückenrundeeinrichtung zum gleichzeitigen Rückenrunden von mehreren Buchblocks (1) angeordnet ist.

## Claims

1. Bookbinding machine for rounding the spines of book blocks, this machine having a transport system which clamps the book block, and a spine-rounding apparatus which acts on the book block once the transport system has released it, said transport system consisting of book block clamps (2) which can be caused to move continuously on an endless path, and said spine-rounding apparatus being propellable along a defined segment of said endless path in synchronism with said book block clamps (2), characterized in that the spine-rounding apparatus includes rounding rollers (7, 8) which act on both sides of the book block (1) by executing a defined rotational movement and by exerting pressure, and which, in order to perform the rounding operation, can be moved backwards and forwards relative to the sides of the book block (1) through apertures (3a, 4a) in clamping jaws (3, 4) associated with the book block clamps (2).

2. The bookbinding machine as claimed in claim 1, wherein the rounding rollers (7, 8) can be moved vertically inside the apertures (3a, 4a) in the clamping jaws (3, 4) and the vertical movement is superimposed on the rotational movement of the rounding rollers (7, 8) in a manner such as to compensate the vertical movement of the book block (1) that is generated as a result of the rotational movement, the outer leaves or printed sheets of the block preferably being kept at a constant level.

3. The bookbinding machine as claimed in claim 2, wherein the rotational movement of the rounding rollers (7, 8) is derived from the vertical movement.

4. The bookbinding machine as claimed in any one of claims 1 to 3, wherein the rounding rollers (7, 8) are mounted in swinging levers (14, 15) which are installed on a vertically movable supporting plate (10b) and can be moved backwards and forwards relative to the sides of the book block (1) through the agency of actuating means (16).

5. The bookbinding machine as claimed in any one of claims 1 to 4, wherein the rounding rollers (7, 8) can be rotationally driven by means of drive arrangements (13, 23-29) associated with the swinging levers (14, 15), by virtue of the fact that the vertical movement of the swinging levers (14, 15) causes a gearwheel (23) associated with the drive arrangement to roll on a stationary rack (22, 22a).

6. The bookbinding machine as claimed in any one of claims 1 to 5, wherein the supporting plate (10b) is carried by a baseplate (10a) via vertical guides (17) and can be moved between lower and upper travel limits through the agency of actuating means (20, 21).

7. The bookbinding machine as claimed in any one of claims 1 to 6, wherein a propulsion arrangement (30-33) acts on the baseplate (10a), moving it backwards and forwards along the movement path of the book block clamps (2), together with the supporting plate (10b) and the swinging levers (14, 15) carrying the rounding rollers (7, 8).

8. The bookbinding machine as claimed in any one of claims 1 to 7, wherein the distance between the rounding rollers (7, 8) can be adjusted by repositioning the swinging levers (14) carrying the outer rounding roller (7), relative to the swinging levers (15) located opposite.

9. The bookbinding machine as claimed in any one of claims 1 to 8, wherein at least one additional back-rounding apparatus is installed, so as to perform back-rounding operations on several book blocks (1) simultaneously.

## Revendications

1. Machine à relier pour arrondir le dos de livres à relier, comportant un dispositif transporteur enserrant le livre et un dispositif d'arrondissure qui agit sur le livre lorsque celui-ci est libéré par le dispositif transporteur, où ledit dispositif transporteur est constitué de pinces à livre (2) se déplaçant de manière continue sur une voie sans fin et où ledit dispositif d'arrondissure est entraîné de manière synchrone avec les pinces à livre lelong d'un tronçon déterminé de la voie *caractérisée en ce que* le dispositif d'arrondissure comporte deux rouleaux (7), (8) qui agissent de part et d'autre sur le livre à relier (1) par un mouvement de rotation déterminé et par pression et qui, en vue d'effectuer l'arrondissure, sont déplaçables en va-et-vient à travers des évidements (3a), (4a) ménagés dans les mâchoires de serrage (3), (4) des pinces à livre (2) pour s'approcher et s'éloigner des pages du livre à relier.

2. Machine à relier selon la revendication 1 *caractérisée en ce que* les rouleaux (7), (8) sont déplaçables verticalement dans les évidements (3a), (4a) des mâchoires de serrage (3), (4) et *en ce que* le mouvement vertical des rouleaux (7), (8) se superpose à leur mouvement de rotation de façon à compenser le mouvement vertical du livre (1) résultant du mouvement de rotation des rouleaux, les feuilles extérieures, respectivement les feuilles d'impression, étant de préférence maintenues à un niveau constant.

3. Machine à relier selon la revendication 2 *caractérisée en ce que* le mouvement de rotation des rouleaux (7), (8) est dérivé de leur mouvement vertical.

4. Machine à relier selon les revendications 1 à 3 *caractérisée en ce que* les rouleaux (7), (8) sont montés sur des leviers pivotants (14), (15) qui sont disposés sur une plaque de support (10b) déplaçable verticalement et qui se déplaçent en va-et-vient grâce à des moyens de commande (16) pour s'approcher et s'éloigner des pages du livre à relier (1).

5. Machine à relier selon les revendications 1 à 4 *caractérisee en ce que* les rouleaux (7), (8) peuvent être entraîneés en rotation par un dispositif d'entraînement (13), (23 à 29) des leviers pivotants (14), (15), la roue dentée (23) du dispositif d'entraînement peignant avec une crémaillère fixe (22), (22a) du fait du mouvement vertical des leviers pivotants.

6. Machine à relier selon les revendications 1 à 5 *caractérisée en ce que* la plaque de support (10b) est portée par une plaque de base (10a) par l'intermédiaire de moyens de guidage verticaux (17) et est déplaçable entre des positions extrêmes inférieure et supérieure.

7. Machine à relier selon les revendications 1 à 6 *caractérisée en ce qu'*un dispositif d'entraînement (30 à 33) coopère avec la plaque de base (10a) en faisant avancer et reculer, lelong du chemin de déplacement des pinces à livre (2), ladite plaque de base (10a) ensemble avec la plaque de support (10b) et les leviers pivotants (14), (15) portant les rouleaux (7), (8).

8. Machine à relier selon les revendications 1 à 7 *caractérisée en ce que* la distance entre les rouleaux (7), (8) est réglable par un changement de position du levier pivotant (14) portant le rouleau extérieur (7) par rapport au levier pivotant (15) lui faisant face.

9. Machine à relier selon les revendications 1 à 8 *caractérisée par* au moins un autre dispositif d'arrondissure permettant l'arrondissure simultanée de plusieurs livres à relier (1).
